# EUROPÄISCHE PATENTSCHRIFT

(11) **EP 0 017 093 B1**
(45) Veröffentlichungstag und Bekanntmachung des Hinweises auf die Patenterteilung: **19.10.1983**
(21) Anmeldenummer: 80101467.1
(22) Anmeldetag: 20.03.1980
(51) Int. Cl.: G03D 5/00, G03G 15/12

(54) **Entwicklungskammer**
Developing chamber
Chambre de développement

(30) Priorität: 28.03.1979 DE 7908775 U
(43) Veröffentlichungstag der Anmeldung: 15.10.1980
(73) Patentinhaber: HOECHST AKTIENGESELLSCHAFT, 65926 Frankfurt am Main (DE)
(72) Erfinder: Koblo, Jochen, D-6201 Auringen (DE); von dem Bussche, Götz, Dr., D-6231 Schwalbach (DE)

## Beschreibung

Die Erfindung bezieht sich auf die Entwicklung eines photographischen Aufzeichnungsmaterials für das Vesikularverfahren mit einer gegebenenfalls auf einem Schichtträger befindlichen Schicht aus einem Gemisch polymerer Bindemittel und einer darin gleichmäßig verteilten, bei Belichtung Gas abspaltenden Verbindung. Die Erfindung betrifft insbesondere eine Entwicklungskammer zum Entwickeln eines photographischen Aufzeichnungsmaterials für das Vesikularverfahren, bestehend aus einem Entwicklungsgehäuse, zwei aufheizbaren Metallblöcken und Ein- und Auslaufwalzenpaaren.

Bei Belichtung dieser blasenbildenden, photographischen Aufzeichnungsmaterialien werden aus dem lichtempfindlichen Material Gasmoleküle, zum Beispiel bei Verwendung einer Diazoverbindung Stickstoffmoleküle, abgespalten, die zunächst in der Schicht unsichtbar verteilt bleiben, jedoch beim Erwärmen infolge einer Erweichung des Schichtmaterials zu Gasbläschen zusammendiffundieren, die sich ihrerseits ausdehnen. Hierdurch werden die belichteten Bereiche im durchfallenden Licht undurchsichtig und im auffallenden Licht infolge Reflexion und Lichtstreuung hell.

Das Prinzip des Vesikularverfahrens oder der Blasenphotographie ist bekannt, konnte sich aber nicht recht durchsetzen, da zum Beispiel erhebliche Schwierigkeiten bei der Beschaffung von Beschichtungsmaterialien, bei der Belichtung und bei der Entwicklung bestanden. Nach einem bekannten Verfahren belichtet man bildmäßig, indem man das Aufzeichnungsmaterial mit einer Transparentvorlage in Kontakt bringt und belichtet. Das Material wird dann etwa 0,1 bis 3 Sekunden bei 70 bis 150°C erwärmt, wodurch ein Negativbild der Vorlage entsteht. Andererseits kann man das Aufzeichnungsmaterial bildrrißig belichten, worauf man das aus der Schicht freigesetzte Gas bei einer Temperatur aus der lichtempfindlichen Schicht diffundieren läßt, die für eine Entwicklung des Bildes zu niedrig ist. Anschließend wird das Aufzeichnungsmaterial in seiner Gesamtheit gleichmäßig belichtet und dann während oder kurz nach der zweiten Belichtung, aber vor einer wesentlichen Diffusion des entstandenen Gases aus der Schicht, 0,1 bis 3 Sekunden zwischen 70 und 150°C entwickelt. Dies führt zu einer Bildentwicklung in den Bereichen, die ursprünglich nicht vom Licht getroffen wurden, so daß ein Bild analog der Bildvorlage entsteht.

Zur Entwicklung der Aufzeichnungsmaterialien sind verschiedene Einrichtungen bekannt, wie zum Beispiel ein Gerät, bei dem das Aufzeichnungsmaterial in Form eines Filmes um eine auf etwa 100 bis 120°C heiße Walze beschichtungsseitig im Durchlauf geführt wird. Man verwendet dabei eine Aluminiumwalze mit hochglanzpolierter Oberfläche. Nachteilig hieran ist, daß offensichtlich die Temperaturregelung nicht voll befriedigend wirksam ist, so daß zum Beispiel Schichtmaterial an den Oberflächen haften bleibt, wodurch das Aufzeichnungsmaterial unbrauchbar wird.

Ferner ist eine Entwicklungsvorrichtung bekannt, bestehend aus einer auf etwa 100 bis 120°C beheizten Kammer, in welcher das Aufzeichnungsmaterial abgelegt, in etwa 2 bis 3 Sekunden entwickelt und wieder der Kammer entnommen wird. Eine solche Entwicklung hat den Nachteil, daß sie nicht gleichmäßig durchgeführt werden kann, da sich das Material in der Kammer verwirft und demzufolge an heißeren Stellen überentwickelt wird. Als Folge verschwinden die Bildstellen teilweise gemäß dem thermoplastischen Verhalten des Schichtmaterials.

Aus US-PS 4 052 732 ist eine Entwicklungskammer zum Entwickeln eines photographischen Aufzeichnungsmaterials für das Vesikularverfahren bekannt mit im Heißluftstrom aufheizbaren Platten, die einen Spalt bilden, der größer ist als die Dicke des Aufzeichnungsmaterials. Eine kontrollierbare Wärmezufuhr, wie sie zur gleichmäßigen Entwicklung über die gesamte Bildfläche im Durchlauf nötig ist, wird hierdurch jedoch nicht voll erreicht.

Es ist auch bekannt, zur Entwicklung blasenbildender photographischer Aufzeichnungsmaterialien ein Transportband für die Materialien zu benutzen, welches durch Quecksilberdampfstrahler im Impulsbetrieb aufgeheizt wird. Bei dieser Entwicklung treten relativ große Temperaturschwankungen auf, die größer als ±4'C sind. Auch hier ist eine gleichmäßige Entwicklung nicht gewährleistet.

Aufgabe der vorliegenden Erfindung war es, ein Gerät zur Entwicklung von blasenphotographischem Aufzeichnungsmaterial zur Verfügung zu stellen, das möglichst im Durchlauf eine gleichmäßige Entwicklung über die gesamte Bildfläche gewährleistet.

Die Lösung dieser Aufgabe geht aus von einer Entwicklungskammer zum Entwickeln eines photographischen Aufzeichnungsmaterials für das Vesikularverfahren, bestehend aus einem Entwicklungsgehäuse, zwei aufheizbaren Metallblöcken und Ein- und Auslaufwalzenpaaren und ist dadurch gekennzeichnet, daß die Metallblökke 6 im Abstand voneinander einstellbar sind, zwischen denen das Aufzeichnungsmaterial 7 geführt wird, wobei sie im Durchlaufbereich 11 1 mit einem die Oberfläche des Aufzeichnungsmaterials 7 nicht angreifenden Gleitmaterial 4 aus einem Gewebe überzogen sind, und daß eine Temperaturregelung 8 vorhanden ist, die Temperaturschwankungen von höchstens 1% gewährleistet.

Die Metallblöcke sind auf Temperaturen im Bereich von etwa 100 bis 250°C, vorzugsweise 100 bis 140° C, aufheizbar.

In bevorzugter Ausführung bietet die Entwicklungskammer eine Temperaturschwankung im Durchlaufbereich 11 kleiner als ±1,5°C. Die Entwicklungskammer ist lagenunabhängig, kann deshalb sowohl das Aufzeichnungsmaterial in horizontaler als auch in vertikaler oder in jeder dazwischenliegenden Richtung führen.

Die Temperatur in der Entwicklungskammer wird in erster Linie durch die Verweilzeit des Aufzeichnungsmaterials bestimmt. Bei höherer Temperatur wird so eine kürzere Verweilzeit notwendig sein als bei einer relativ geringen Temperatur. Die Verweilzeit ihrerseits hängt auch von der Belichtungszeit des Materials ab, so daß die vorliegende Entwicklungskammer allen Anforderungen optimal angepaßt werden kann.

Das blasenbildende photographische Aufzeichnungsmaterial wird schnell und gleichmäßig entwickelt, wobei es, trotz seiner thermischen Erweichung, während der Entwicklung weder oberflächlich angekratzt wird noch sich die Planlage des gegebenenfalls vorhandenen Schichtträgers verändert.

Die Entwicklungskammer wird anhand der Zeichnung beispielhaft beschrieben:
Über das Einlaufwalzenpaar 5, vorzugsweise mit einer Silikon-Auflage oder einer solchen aus einem fluorierten polymeren Kohlenwasserstoff, wird das belichtete Aufzeichnungsmaterial 7 vorzugsweise aus Schichtträger und lichtempfindlicher Schicht eingeführt. Die Anordnung der Schichtseite ist dabei nicht kritisch, so daß das Material mit der lichtempfindlichen Schicht auf der Ober- oder Unterseite wahlweise eingeführt werden kann. Die Entwicklungskammer 1 enthält zwei Metallblöcke 6, die zum Beispiel aus Kupfer oder Messing oder ähnlichem Metall, vorzugsweise jedoch aus Aluminium oder einer Aluminiumlegierung, bestehen und Flächenheizkörper 2, die sowohl außer- als auch innerhalb der Blöcke angeordnet sein können, und die Oberfläche des Aufzeichnungsmaterials nicht angreifendes Gleitmaterial 4, welches zum Schutz vor Streifen- und Kratzerbildung auf der lichtempfindlichen Schicht auf den Metallblöcken im Durchlaufbereich angebracht ist. Das Gleitmaterial 4 ist ein Gewebe. Hier haben sich Materialien wie solche aus Silikongummi oder fluorierten Polymeren, insbesondere aus Polyamid, vorzüglich bewährt. Gleichzeitig dient das Gleitmaterial zur gleichmäßigeren Wärmeverteilung. Die Entwicklungskammer enthält weiterhin das Thermoelement 8, welches die gleichmäßige Temperaturführung regelt.

Das Aufzeichnungsmaterial 7 durchläuft die Entwicklungskammer mit einer Geschwindigkeit, welche mit der vorausgehenden Belichtungszeit abgestimmt ist und welche im Durchlaufbetrieb in einem Bereich zwischen etwa 0,5 bis etwa 7 m/min liegt.

Über das Auslaufwalzenpaar 9 wird das Aufzeichnungsmaterial zur Nachbelichtungsstation (nicht gezeigt) zwecks zum Beispiel der Zerstörung des verbliebenen lichtempfindlichen Materials geführt und kann anschließend verwendet oder gestapelt werden.

Zur Verhinderung der Wärmeabstrahlung von den Metallblöcken 6 auf das Einlauf- bzw. das Auslaufwalzenpaar ist jeweils ein Hitzeschild 3, zum Beispiel aus Asbest, vorgesehen. Die jeweils angetriebenen Walzen der Walzenpaare können vorzugsweise gekühlt werden zwecks Vermeidung von Vor- oder Nachbelichtungseffekten auf dem Aufzeichnungsmaterial. Hier hat es sich auch als zweckmäßig erwiesen, das Entwicklungsgehäuse 1 im Bereich der Ein- und Auslaufwalzen mit Aussparungen 10 zu versehen, die auch als Öffnungen wie Löcher oder Schlitze in der Wandung des Gehäuses ausgebildet sein können, um eine gleichmäßige Wärmeabfuhr zu erzielen.

Der Durchlaufbereich 11 in der Entwicklungskammer für das photographische Aufzeichnungsmaterial 7 ist im Abstand einstellbar. Die Einstellung erfolgt so, daß der Abstand der beschichteten Metallblockoberfläche zur jeweiligen Aufzeichnungsmaterialoberfläche in einem Bereich von etwa 25 bis 50 j.Lm, vorzugsweise 30 µm, liegt. Es hat sich gezeigt, daß ein solcher Abstand zwecks gleichmäßiger Wärmeführung optimal ist.

Die Flächenheizkörper 2, die gemäß der Zeichnung außerhalb angeordnet sind, jedoch auch zum Beispiel in den Metallblöcken 6 angeordnet sein können, geben ihre Wärme an die Metallblöcke mit Hilfe des Thermoelements 8 ab. Die Temperatur des Aufzeichnungsmaterials liegt in Abhängigkeit von seiner Durchlaufgeschwindigkeit in einem Bereich von etwa 100 bis 150°C. Die Temperatur kann dabei so geregelt werden, daß Schwankungen über die gesamte Fläche geringer als etwa 1% sind. Wenn die Temperatur der Metallblöcke in einem Bereich von etwa 110-140°C liegt, wird eine Temperaturschwankung von unter 1,5°C erzielt, wobei Durchlaufgeschwindigkeiten von etwa 2 m/min herrschen.

Die Entwicklungskammer ist einfach in ihrem Aufbau, betriebssicher und servicefreundlich. Sie gestattet eine Entwicklung der blasenbildenden photographischen Aufzeichnungsmaterialien hoher Qualität. Aufgrund ihrer Bauweise ist sie vielseitig einsetzbar und kann zum Beispiel auch an ein beliebiges, vorhandenes Dupliziergerät angebaut werden.

## Patentansprüche

1. Entwicklungskammer zum Entwickeln eines photographischen Aufzeichnungsmaterials für das Vesikularverfahren, bestehend aus einem Entwicklungsgehäuse, zwei aufheizbaren Metallblöcken und Ein- und Auslaufwalzenpaaren, dadurch gekennzeichnet, daß die Metallblöcke (6) im Abstand voneinander einstellbar sind, zwischen denen das Aufzeichnungsmaterial (7) geführt wird, wobei sie im Durchlaufbereich (11) mit einem die Oberfläche des Aufzeichnungsmaterials (7) nicht angreifenden Gleitmaterial (4) aus einem Gewebe überzogen sind, und daß eine Temperaturregelung (8) vorhanden ist, die Temperaturschwankungen von höchstens 1% gewährleistet.

2. Entwicklungskammer nach Anspruch 1, dadurch gekennzeichnet, daß die Metallblöcke (6) auf Temperaturen im Bereich von etwa 100 bis 250° C aufheizbar sind.

3. Entwicklungskammer nach Anspruch 1, dadurch gekennzeichnet, daß das Gleitmaterial (4) ein Polyamidgewebe ist.

4. Entwicklungskammer nach Anspruch 1, dadurch gekennzeichnet, daß der Abstand der überzogenen Metallblockoberfläche (6) zur jeweiligen Aufzeichnungsmaterialoberfläche 25 bis 50 um beträgt.

5. Entwicklungskammer nach Anspruch 1, dadurch gekennzeichnet, daß die angetriebenen Ein- und Auslaufwalzen gekühlt werden.

## Claims

1. Developing chamber for developing a photographic recording material for the vesicular process, comprising a casing, two metal blocks which can be heated and pairs of feed and discharge rollers, wherein the mutual distance of said metal blocks (6) can be adjusted and the recording material (7) is passed between said metal blocks (6), whereby a gliding material (4) comprised of a fabric, which does not attack the surface of the recording material (7), is provided on said metal blocks (6), in the area (11) where said recording material (7) passes through, and wherein a temperature control means (8) is provided, which ensures that temperature variations do not exceed 1%.

2. Developing chamber as claimed in claim 1, wherein the metal blocks (6) can be heated to temperatures of between about 100 and 250° C.

3. Developing chamber as claimed in claim 1, wherein the gliding material (4) is a polyamide fabric.

4. Developing chamber as claimed in claim 1, wherein the distance between the coated metal block surface (6) and the respective surface of the recording material (7) is comprised between 25 and 50 gm.

5. Developing chamber as claimed in claim 1, wherein the driven feed and discharge rollers are cooled.

## Revendications

1. Chambre de développement pour développer une matière d'enregistrement photographique par le procédé vésiculaire, comprenant un boîtier de développement, deux blocs métalliques pouvant être chauffés et des paires de rouleaux d'entrée et de sortie, caractérisée en ce que les blocs métalliques (6) entre lesquels est guidée la matière d'enregistrement (7) sont réglables en écartement mutuel, et que, dans la région de passage (11), ils sont revêtus d'une matière de glissement (4) faite d'un tissu qui n'attaque pas la surface de la matière d'enregistrement (7) et en ce qu'il est prévu une régulation de température (8) qui garantit des fluctuations de température de 1% maximum.

2. Chambre de développement selon la revendication 1, caractérisée en ce que les blocs métalliques (6) peuvent être chauffés à une température de l'ordre d'environ 100 à 250° C.

3. Chambre de développement selon la revendication 1, caractérisée en ce que la matière de glissement (4) est un tissu de polyamide.

4. Chambre de développement selon la revendication 1, caractérisée en ce que l'écartement entre la surface revêtue des blocs métalliques (6) et la surface correspondante de la matière d'enregistrement est de 25 à 50 µm.

5. Chambre de développement selon la revendication 1, caractérisée en ce que les rouleaux d'entrée et de sortie entraînés sont refroidis.
